# EUROPÄISCHE PATENTSCHRIFT

(11) **EP 0 257 106 B1**
(45) Veröffentlichungstag und Bekanntmachung des Hinweises auf die Patenterteilung: **11.09.1991**
(21) Anmeldenummer: 86110333.1
(22) Anmeldetag: 26.07.1986
(51) Int. Cl.: B27N 5/00, B29C 31/04, B28B 13/02

(54) **Verfahren und Vorrichtung zur Herstellung von Profilkörpern**
Method and apparatus for making articles from bonded fibres
Procédé et dispositif pour la fabrication d'objets profilés à partir de fibres encollées

(43) Veröffentlichungstag der Anmeldung: 02.03.1988
(73) Patentinhaber: Werzalit - Werke J.F. Werz KG, D-7141 Oberstenfeld (DE)
(72) Erfinder: Munk, Edmund, D-7141 Oberstenfeld (DE); Dietz, Martin, D-7173 Mainhardt (DE); Asseier, Bernd, D-7141 Freiberg (DE); Huber, Helmuth, D-7141 Oberstenfeld (DE); Zimmermann, Kurt, D-7141 Oberstenfeld (DE)
(74) Vertreter: Bögl, Wolfgang, Dipl.-Ing.

(56) Entgegenhaltungen:
- DE-B- 1 210 550
- DE-B- 1 213 110
- DE-B- 1 653 194
- DE-C- 258 633
- FR-A- 1 492 401
- US-A- 3 664 799

## Beschreibung

Die Erfindung betrifft ein Verfahren zur Herstellung von Profilkörpern aus trockenen oder nur eine geringe Feuchtigkeit aufweisenden beleimten Fasern durch Einfüllen in den Pressenraum einer mindestens aus Pressenoberteil und Pressenunterteil bestehenden Plattenpresse und anschließendes Verdichten in der Plattenpresse, wobei die beleimten Fasern in einem Luftstrom in den geschlossenen, in seiner Größe dem Faserschüttvolumen des Profilkörpers entsprechenden Pressenraum eingeblasen werden, der wenigstens eine Einblasöffnung und wenigstens eine mit einem Sieb abgedeckte Ausblasöffnung aufweist, und wobei die beleimten Fasern anschließend durch Bewegen des Pressenoberteils in Richtung auf das Pressenunterteil verdichtet werden.

Ein solches Verfahren ist bekannt ( DE - B - 16 53 194 ). Bei dem bekannten Verfahren werden die beleimten Fasern in einem Luftstrom in den von dem Pressenunterteil und einem auf diesem angeordneten Sieb gebildeten Raum eingeblasen. Dieses Verfahren erfordert einen größeren apparativen Aufwand, weil vor und nach dem Pressen eines Profilkörpers das Sieb hin- und hertransportiert werden muß.

Bei den Fasern kann es sich beispielsweise um einen faserigen Werkstoff handeln, der aus zellulose- bzw. lignozellulosehaltigen Teilchen in der Weise hergestellt wird, daß diese mit Dampf, heißem Wasser oder schwachen Laugen aufgeschlossen und in Defibratoren zerfasert und anschließend getrocknet werden. Mit dem erfindungsgemäßen Verfahren können aber auch andere Fasern, wie Glasfasern, verarbeitet werden.

Es ist bekannt, aus solchen Fasern, welche zuvor mit wärmehärtenden Kunstharzen beleimt worden sind, dünnwandige Platten oder Profilkörper in Stärken von 1 bis 5 mm für die Verwendung im Fahrzeugbau, in der Möbel industrie oder in der elektrotechnischen Industrie herzustellen.

Bei der Herstellung der Profilkörper wird bei den bekannten Verfahren beispielsweise in der Weise vorgegangen, daß aus den Fasern nur wenig verdichtete, ebene Matten hergestellt werden, welche anschließend in einem zweiten Arbeitsgang in einer Presse unter gleichzeitiger Zufuhr von Wärme zum fertigen Profilkörper verpreßt werden. Bei einem anderen bekannten Verfahren zur Herstellung der dünnwndigen Profilkörper wird von bereits fertig ausgehärteten Faserplatten ausgegangen. Diese werden durch Anwendung von Feuchtigkeit und Hitze wieder erweicht und danach in einer Presse zum fertigen Profilkörper verpreßt.

Dieses bekannte Herstellungsverfahren für Profilkörper aus Fasern ist sowohl in technischer als auch in wirtschaftlicher Sicht sehr aufwendig, und es ist auch die Verformbarkeit der Zwischenprodukte erheblich eingeschränkt. Es würde deshalb eine starke technische Verbesserung und damit einen wirtschaftlichen Vorteil bedeuten, wenn es möglich wäre, Profilkörper ohne die Stufe über Zwischen produkte direkt direkt aus beleimten Fasern herzustellen. Dies ist bisher nicht möglich gewesen, da die beleimten Fasern extrem leicht und schwierig zu handhaben sind.

Die der Erfindung zugrunde liegende Aufgabe besteht deshalb darin, ein Verfahren und eine Vorrichtung anzugeben, welche es gestatten, Profilkörper aus beleimten Fasern direkt und ohne größeren apparativen Aufwand herzustellen.

Diese technische Aufgabe wird erfindungsgemäß dadurch gelöst, daß das Pressenoberteil derartig geformt ist, daß es das Pressenunterteil allseitig übergreift und so den Pressenraum bildet, und daß die Einblasöffnung und die Ausblasöffnung in den das Pressenunterteil übergreifenden Seitenteilen des Pressenoberteils angeordnet sind, und daß der Blasvorgang bei auf dem Pressenunterteil aufgesetztem Pressenoberteil stattfindet.

Vorteilhafte Ausgestaltungen des erfindungsgemäßen Verfahrens sind in den Ansprüchen 2 und 3 enthalten. Das Ausführungsbeispiel einer Vorrichtung für die Durchführung des erfindungsgemäßen Verfahrens ist in den Ansprüchen 4 bis 7 enthalten und nachstehend anhand der Figuren 1 und 2 erläutert. Es zeigen :
- Fig. 1: den Längsschnitt durch eine Presse zur Herstellung von Profilkörpern aus beleimten Fasern
- und Fig. 2: die Draufsicht auf die Vorrichtung gemäß Fig. 1.

Wenn mit dem erfindungsgemäßen Verfahren Profilkörper hergestellt werden sollen, welche nicht stark strukturiert, sondern im wesentlichen eben sind, dann können die Fasern in gleichmäßiger oder gezielt ungleichmäßiger Verteilung in das Volumen eingeblasen und unmittelbar nach der Füllung des Volumens zum Profilkörper gepreßt werden. Weisen dagegen die herzustellenden Profilkörper eine stark strukturierte Gestalt auf oder sollen sie an verschiedenen Orten verschiedene Dichten aufweisen, so hat es sich als zweckmäßig erwiesen, die beleimten Fasern in der Presse, in welcher sie eingeblasen worden sind, nur bis auf einen Teil der gewünschten Enddichte zu einem Vorpreßling zu verdichten, diesen aus dieser Presse herauszunehmen, in eine zweite Presse einzulegen und ihn dort unter Zufuhr von Wärme auf Enddichte fertig zu pressen. Bei diesem zweistufigen Verfahren ist es in einfacher Weise möglich, den fertigen Profilkörper mit unterschiedlichen Dichten herzustellen. Dies kann in einfacher Weise dadurch geschehen, daß die Preßwerkzeuge der zweiten Presse an den Stellen, an denen der Profilkörper stärker verdichtet werden soll, eine andere Form aufweisen, als die Preßwerkzeuge der ersten Presse.

Das Ausführungsbeispiel einer Vorrichtung zur Durchführung des erfindungsgemäßen Verfahrens ist in den Figuren 1 und 2 verdeutlicht. Die gezeigte Presse besitzt ein feststehendes Preßwerkzeugunterteil 1 und ein Preßwerkzeugoberteil 2, welches in Richtung des Pfeiles 3 auf das Preßwerkzeugunterteil 1 hin und von diesem weg bewegt werden kann. In Fig. 1 ist die Presse in geöffnetem Zustand gezeigt; dann ist zwischen dem Preßwerkzeugunterteil 1 und dem Preßwerkzeugoberteil 2 das mit den beleimten Fasern zu füllende Volumen 4 vorhanden. Dieses Volumen 4 ist auf der linken Seite von der Einblasöffnung 5 begrenzt, durch welche die in einer Druckluftleitung herantransportierten beleimten Fasern in das Volumen eingeblasen werden. Auf der rechten Seite ist das Pendant zur Einblasöffnung, nämlich die mit einem Sieb 6 verschlossene Ausblasöffnung 7 zu erkennen, durch welche die nicht mehr benötigte Luft abgeleitet oder ggf. sogar abgesaugt werden kann.

Aus Fig. 2 wird deutlich, daß die Presse mit mehreren Ausblasöffnungen versehen sein kann, welche an eine gemeinsame Abluftleitung 8 angeschlossen sind. Die Ausblasöffnungen können in unterschiedlicher Weise dazu genutzt werden, um die Fasern entweder gleichmäßig oder gezielt ungleichmäßig ( zwecks Herstellung unterschiedlicher Dichten im Profilkörper ) in das Volumen einzufüllen. Zu diesem Zweck können sie beispielsweise unterschiedliche Querschnitte aufweisen. Es ist aber auch möglich, die Absaugöffnungen mit Vorrichtungen, wie Klappen, zu versehen, welche die stetige Veränderung des Querschnittes gestatten. Die gleiche Wirkung kann dadurch erzielt werden, daß an den Absaugöffnungen Saugvorrichtungen mit steuerbarem Unterdruck angeschlossen werden.

In Fig. 1 ist auch noch zu erkennen, daß das Preßwerkzeugunterteil 2 mit einer Mehrzahl von Kanälen 9 geringen Querschnitts versehen ist, welche mit der Atmosphäre in Verbindung stehen, aber auch mit Druckluft beaufschlagt werden können. Wenn die Kanäle 9 mit der Atmosphäre in Verbindung stehen, dann verhindern sie eine Vakuumbildung unterhalb des gepreßten Profilkörpers, welche diesen am Lösen aus dem Preßwerkzeugunterteil hindern. Wenn die Kanäle 9 nach dem Preßvorgang mit Druckluft beaufschlagt werden, dann wird der gepreßte Profilkörper angehoben und kann leicht aus der Presse herausgenommen werden.

## Patentansprüche

1. Verfahren zur Herstellung von Profilkörpern aus trockenen oder nur eine geringe Feuchtigkeit aufweisenden beleimten Fasern durch Einfüllen in den Pressenraum einer mindestens aus Pressenoberteil (2) und Pressenunterteil (1) bestehenden Plattenpresse und anschließendes Verdichten in der Plattenpresse, wobei die beleimten Fasern in einem Luftstrom in den geschlossenen, in seiner Größe dem Faserschüttvolumen des Profilkörpers entsprechenden Pressenraum eingeblasen werden, der wenigstens eine Einblasöffnung ( 5 ) und wenigstens eine mit einem Sieb (6) abgedeckte Auslaßöffnung aufweist, und wobei die beleimten Fasern anschließend durch Bewegen des Pressenoberteils(2) in Richtung auf das Pressenunterteil (1) verdichtet werden, **dadurch gekennzeichnet,daß** das
Pressenoberteil ( 2 ) derartig geformt ist, daß es das Pressenunterteil ( 1 ) allseitig übergreift und so den Pressonraum bildet, und daß die Einblasöffnung ( 5 ) und die Ausblasöffnung ( 7 ) in den das Pressenunterteil ( 1 ) übergreifenden Seitenteilen des Pressenoberteils angeordnet sind, und daß der Blasvorgang bei auf dem Pressenunterteil ( 1 ) aufgesetztem Pressenoberteil ( 2 ) stattfindet.

2. Verfahren nach Anspruch 1,
dadurch gekennzeichnet, daß die beleimten Fasern in der Presse nur bis auf einen Teil der gewünschten Enddichte zum Vorpreßling verdichtet, sie danach aus der Presse herausgenommen und in einer zweiten Presse unter Zufuhr von Wärme auf Enddichte fertiggepreßt werden.

3. Verfahren nach Anspruch 1 und 2,
dadurch gekennzeichnet, daß der Vorpreßling in der zweiten Presse mit einer ortsabhängigen unterschiedlichen Dichte versehen wird.

4. Vorrichtung zur Durchführung des Verfahrens nach Anspruch 1 mit einer Presse, bestehend aus einem Preßwerkzeugunterteil ( 1 ) und einem Preßwerkzeugoberteil ( 2 ), einer Einblasöffnung ( 5 ) zum Zuführen des Gemisches aus Luft und beleimten Fasern in den Pressenraum sowie einer von einem Sieb ( 6 ) abgedeckten Auslaßöffnung ( 7 ) am Pressenraum, dadurch gekennzeichnet, daß das Preßwerkzeugoberteil (2) unter Bildung eines Pressenraumes über das Preßwerkzeugunterteil ( 1 ) greift und die Einblasöffnung ( 5 ) und die Ausblasöffnung ( 7 ) in den übergreifenden Seitenteilen des Preßwerkzeugoberteils ( 2 ) angeordnet sind.

5. Vorrichtung nach Anspruch 4,
dadurch gekennzeichnet, daß mehrere Absaugöffnungen mit unterschiedlichem Querschnitt vorhanden sind.

6. Vorrichtung nach den Ansprüchen 5 und 6,
dadurch gekennzeichnet, daß die Absaugöffnungen mit einem veränderlichen Querschnitt ausgestattet und/oder mit veränderlichem Unterdruck beaufschlagt sind.

7. Vorrichtung nach den Ansprüchen 4 bis 6,
dadurch gekennzeichnet, daß im Boden wenigstens eines Preßwerkzeugteiles mit der Atmosphäre in Verbindung stehende oder an eine Druckluftquelle angeschlossene Kanäle ( 9 ) geringen Querschnittes vorhanden sind.

## Claims

1. Method of producing profiled bodies from glued or bonded fibers which are either dry or contain only a slight humidity, and are filled into the pressing space of a board pressing tool consisting at least of the upper part (2) of a pressing tool and the lower part (1) of a pressing tool , and are thereafter compressed in the board pressing tool, with the glued (bonded) fibers being blown within an airstream into the closed pressing space which, in its size, corresponds to the fiber bulk factor of the profiled body, with said pressing space having at least one blow-in opening (5) and at least one blow-out opening (7) which is covered with a sieve (6), and with daid glued (bonded) fibers thereafter being compressed in that said upper pressing tool part (2) is moved in direction toward said lower pressing tool part (1),
characterized in that said upper pressing tool part (2) is formed in such a way as to overlap said lower pressing tool part (1) all-around, thus forming said pressing space, and that both said blow-in opening (5) and said blow-out opening (7) are disposed in the side members of said upper pressing tool part (2) as overlapping said lower pressing tool part (1), and that the blowing operation is performed while said upper pressing tool part (2) is placed onto said lower pressing tool part (1).

2. A method as claimed in claim 1,
characterized in that said glued (bonded) fibers are compressed inside the power press only up to a part of the desired final density so as to obtain a rough pressed block, that said fibers are then removed from said power press and are completely compressed in a second power press to obtain the final density by the application of heat.

3. A method as claimed in claim 1 and 2,
characterized in that said rough pressed block is provided in said second power press with a position-dependent different density.

4. A device for carrying out the method as claimed in claim 1 including a power press consisting of a lower pressing tool part (1) and of an upper pressing tool part (2), of a blow-in opening (5) for feeding the mixture of air and glued (bonded) fibers into said pressing space, as well as of a blow-out (outlet) opening (7 ) attached to said pressing space, with said opening (7) being covered with a sieve (6),
characterized in that said upper pressing tool part (2), by forming a pressing space, is designed to overlap said lower pressing tool part (1), and that both said blow-in opening (5) and said blow-out ( outlet ) opening (7) are disposed in the side members of said upper pressing tool part (2) as overlapping said lower pressing tool part (1).

5. A device as claimed in Claim 4,
characterized in that there are provided several exhaust openings all having different cross-sections.

6. A device as claimed in Claims 5 and 6,
characterized in that said exhaust openings are designed to have a variable cross-section and/or are acted upon by a variable underpressure ( vacuum ).

7. A device as claimed in Claims 4 through 6,
characterized in that in the bottom of at least one of said pressing tool parts there are provided small-cross-section channels (9) which are either in connection with the atmosphere or connected to a source of compressed air.

## Revendications

1. Procédé pour fabriquer des objets profilés à partir de fibres encollées sèches ou ne présentant qu'une faible humidité, par remplissage de la chambre de compression à l'aide d'une presse à plateau comprenant au moins un élément supérieur (2) et un élément inférieur (1) de presse, puis par compression dans la presse à plateau, les fibres encollées étant injectées dans un courant d'air dans la chambre de compression fermée, dont la taille correspond au volume de fibres apparent de l'objet profilé, et qui possède un ou plusieurs orifices d'injection (5) et un ou plusieurs orifices d'évacuation couverts par un filtre (6), les fibres encollées étant ensuite comprimées grâce à un mouvement de l'élément supérieur (2) de la presse en direction de l'élément inférieur (1) de la presse, caractérisé en ce que l'élément supérieur (2) de la presse est formé de manière à déborder de tous les côtés l'élément inférieur (1) de la presse et définit ainsi la chambre de compression, en ce que les orifices d'injection (5) et d'éjection (7) sont disposés dans les parties latérales de l'élément supérieur de la presse qui débordent l'élément inférieur (1) de la presse, et en ce que l'opération de soufflage se passe au niveau de l'élément supérieur (2) de la presse placé sur l'élément inférieur (1) de la presse.

2. Procédé selon la revendication 1, caractérisé en ce que les fibres encollées sont comprimées dans la presse jusqu'à obtention d'une partie seulement de l'épaisseur finale souhaitée, pour former une ébauche, sont ensuite enlevées de la presse et mises dans une seconde presse et là, moyennant une amenée de chaleur, sont moulées définitivement jusqu'à obtention de l'épaisseur finale

3. Procédé selon les revendications 1 et 2, caractérisé en ce que l'ébauche est pourvue, dans la seconde presse, d'une épaisseur différente suivant les endroits.

4. Dispositif pour mettre en oeuvre le procédé selon la revendication 1, comportant une presse formée d'un élément inférieur (1) d'outil de compression et d'un élément supérieur (2) d'outil de compression, un orifice d'injection (5) pour amener le mélange d'air et de fibres encollées dans la chambre de compression, et un orifice d'évacuation (7), prévu au niveau de la chambre de compression et couvert par un filtre (6), caractérisé en ce que l'élément supérieur (2) d'outil de compression déborde l'élément inférieur (1) d'outil de compression moyennant la formation d'une chambre de compression, et les orifices d'injection (5) et d'éjection (7) sont disposés dans les parties latérales de l'élément supérieur (2) de l'outil de compression qui débordent.

5. Dispositif selon la revendication 4, caractérisé en ce que plusieurs orifices d'aspiration de sections transversales différentes sont prévus.

6. Dispositif selon les revendications 4 et 5, caractérisé en ce que les orifices d'aspiration sont pourvus d'une section transversale variable et/ou sont sollicités par une dépression variable.

7. Dispositif selon les revendications 4 à 6, caractérisé en ce qu'il est prévu, dans le fond d'un ou plusieurs éléments d'outil de compression, des canaux (9) de faible section transversale, en contact avec l'atmosphère ou reliés à une source d'air sous pression.
